# FASCICULE DE BREVET EUROPEEN

(11) **EP 1 504 691 B1**
(45) Date de publication et mention de la délivrance du brevet: **03.03.2010**
(21) Numéro de dépôt: 04300499.3
(22) Date de dépôt: 30.07.2004
(51) Int. Cl.: A45D 34/04, A46B 5/06, A46B 11/00

(54) **Applicateur et dispositif de conditionnement et d'application comportant un tel applicateur.**
Auftragelement und Vorrichtung zum Aufbewahren und zum Auftragen bestehend aus einem solchen Auftragelement
Applicator and device for storing, comprising such an applicator

(30) Priorité: 04.08.2003 FR 0309604
(43) Date de publication de la demande: 09.02.2005
(73) Titulaire: L'Oréal, 75008 Paris (FR)
(72) Inventeur: GUERET, Jean-Louis, 75016 PARIS (FR)
(74) Mandataire: Tanty, François

(56) Documents cités:
- US-A- 3 763 870
- US-A- 4 428 388
- US-B1- 6 227 737

## Description

La présente invention concerne un applicateur de produit cosmétique, y compris de soin, notamment un produit tel qu'un vernis à ongles, et un dispositif de conditionnement et d'application comportant un tel applicateur.

De nombreux applicateurs comportent un organe d'application, notamment un faisceau de poils, fixé à l'extrémité d'une tige pour l'application du produit sur une surface du corps humain, notamment la peau ou les fibres kératiniques.

On connaît par les demandes de brevet français FR-A-2 722 380 et FR-A-2 722 381 des applicateurs dont la tige présente une flexibilité voisine de celle de l'organe d'application, la tige étant sur une grande partie de sa longueur de plus faible section que le reste de la tige.

La souplesse de la tige peut nuire à la précision du maquillage dans certaines conditions d'application.

On connaît par la demande de brevet FR A 2 705 876 une tige portant l'organe d'application et comportant un rétreint qui vient se positionner au niveau d'un essoreur floqué lors du stockage. La présence du rétreint permet d'éviter que la tige ne tasse le flocage de l'essoreur. La tige n'est pas prévue pour se déformer lors de l'application.

On connaît par le brevet US 2 173 959 un applicateur comportant une tige fixée à une extrémité par l'intermédiaire d'un manchon compressible dans l'organe de préhension. La tige reste entièrement rectiligne quand son orientation relativement à l'organe de préhension change.

On connaît par le brevet US 4 428 388 A un applicateur comportant une tige avec une partie flexible reliée à l'organe d'application.

Il existe un besoin pour disposer d'un applicateur permettant d'obtenir un maquillage précis tout en étant confortable à utiliser.

La présente invention vise notamment à répondre à ce besoin.

Elle y parvient grâce à un applicateur de produit cosmétique comportant :
- une tige,
- un organe d'application disposé à une première extrémité de la tige,
- un organe de préhension disposé à une deuxième extrémité de la tige, cette deuxième extrémité étant située à l'opposé de la première,
l'applicateur pouvant se caractériser par le fait que la tige comporte une partie flexible ayant une mémoire de forme et par le fait que la tige comporte une moitié inférieure sensiblement non flexible.

Par « moitié inférieure », on entend la partie de la tige s'étendant entre sa première extrémité reliée à l'organe d'application et le milieu de la tige. Le milieu de la tige est situé à égale distance, quand on se déplace le long de la tige, entre sa première extrémité et sa deuxième extrémité.

L'invention permet plus de précision à l'application tout en conférant de la souplesse à l'applicateur.

Lorsque la tige commence à se plier dans un plan, lors de l'application, essentiellement grâce à la déformation de la partie flexible à mémoire de forme, la tige est peu encline à se déformer hors de ce plan quand l'angle formé entre les parties de la tige situées de part et d'autre de la partie flexible augmente. Cela contribue à donner de la précision à l'applicateur.

La présence de la partie flexible permet encore à l'utilisateur de changer plus facilement l'angle que fait l'organe d'application avec la surface sur laquelle le produit est appliqué, car ce changement peut s'effectuer sans changer sensiblement l'orientation de l'organe de préhension.

Selon un aspect de l'invention, la distance mesurée le long de l'axe de la tige entre le milieu de la partie flexible et la première extrémité de la tige est plus grande que la distance entre le milieu de la partie flexible et la deuxième extrémité de la tige.

L'expression « ayant une mémoire de forme » doit être comprise avec un sens large et couvre notamment le cas où la partie flexible reprend par élasticité après avoir été déformée une position qui n'est pas rigoureusement identique à sa position initiale, compte tenu par exemple du matériau utilisé et de la forme de la partie flexible.

La tige comporte une partie distale s'étendant à partir de la première extrémité et une partie proximale s'étendant à partir de la deuxième extrémité, les parties proximale et distale étant reliées par la partie flexible.

La longueur de la partie proximale peut être inférieure à la longueur de la partie distale.

La partie flexible peut se déformer lors de l'application pour permettre à la partie distale de s'incliner de manière sensible relativement à la partie proximale.

L'applicateur selon l'invention peut permettre une application précise du produit sur l'ongle, mais néanmoins douce grâce à la présence de la partie flexible.

Le fait que la partie flexible soit plus proche de la deuxième extrémité que de la première extrémité de la tige peut permettre le cas échéant de réaliser la partie distale avec une longueur suffisante pour que l'écoulement du produit le long de la tige en direction de l'organe d'application, lorsque l'applicateur est retiré du récipient contenant le produit, ne soit pas perturbé par la partie flexible.

Un tel positionnement de la partie flexible peut encore permettre d'agencer la partie distale de la tige de façon à canaliser l'écoulement du produit vers une région prédéfinie de l'organe d'application, par exemple en y ménageant une ou plusieurs rainures parallèles à l'axe longitudinal de la tige, ces rainures pouvant déboucher par exemple à mi-largeur de l'organe d'application.

Par ailleurs, la douceur obtenue à l'application grâce à l'invention peut également s'accompagner d'un moindre risque de formation de stries et d'un moindre risque de perturber l'équilibre entre composés du produit, ce qui peut conduire à un séchage plus rapide et permettre, le cas échéant, à l'utilisateur de repasser une deuxième couche de produit sans attendre la fin du séchage de la première couche.

Le ou les matériaux constituant les parties distale et proximale et la forme de ces dernières peuvent être choisis de façon à ce que les parties distale et proximale ne se déforment sensiblement pas lors de l'application.

Les parties distale et proximale peuvent être chacune sensiblement rectilignes lors de l'application.

La longueur de la partie distale peut être supérieure à celle de la partie proximale d'un facteur 1,5, mieux 1,7, voire au moins 2.

La partie flexible peut être configurée de telle sorte que la partie distale de la tige puisse être inclinée de manière réversible lors de l'application de plus de 30°, mieux de plus de 45°, voire 60°, par rapport à une position initiale dans laquelle la partie distale et la partie proximale sont sensiblement alignées.

La longueur de la partie flexible peut être inférieure à celle de l'une au moins des parties distale et proximale. La partie flexible peut notamment s'étendre sur moins du tiers de la longueur totale de la tige, mieux moins du quart.

La partie flexible de la tige peut présenter en section transversale une plus grande dimension comprise par exemple entre 0,2 et 1,5 mm, notamment entre 0,5 et 0,8 mm.

La partie flexible de la tige peut être symétrique de révolution. Dans un mode de réalisation particulier, la partie flexible de la tige est en forme de diabolo.

La partie flexible de la tige peut encore être non symétrique de révolution. Une telle forme peut permettre d'obtenir une rigidité de la tige variable selon la direction d'inclinaison de la partie distale par rapport à sa position initiale, lors de l'application du produit. La partie flexible de la tige peut notamment présenter une section transversale de forme générale allongée.

L'organe de préhension peut avoir une forme non symétrique de révolution favorisant la préhension de l'applicateur avec une orientation prédéfinie. L'organe de préhension peut comporter au moins une zone de réception d'un doigt, notamment un méplat ou une alvéole, qui s'étend d'une manière générale sensiblement parallèlement à un axe de plus grande dimension d'une section transversale de la partie flexible.

La partie flexible peut comporter au moins un ajour, notamment au moins un ajour disposé entre deux ponts de matière reliant les parties distale et proximale de la tige.

Une section transversale de la tige, notamment dans sa partie distale, peut présenter une forme choisie dans la liste suivante : circulaire, non circulaire, notamment oblongue, ovale, elliptique, polygonale, notamment carrée, rectangulaire, réniforme, crénelée, en forme d'étoile, avec une ou plusieurs gorges.

La partie flexible peut être réalisée dans le même matériau que le reste de la tige.

La partie flexible et l'une au moins des parties distale et proximale peuvent encore être réalisées dans des matériaux différents. L'une au moins des parties proximale, distale et flexible de la tige peut être réalisée dans un matériau thermoplastique, notamment l'un des matériaux choisi dans le groupe constitué par : PE, PP, POM, PA, PET, PBT.

L'organe d'application peut comporter l'un au moins des éléments suivants : faisceau de poils, feutre, revêtement de flocage, mousse.

Dans le cas où l'organe d'application comporte un faisceau de poils, au moins deux poils du faisceau peuvent comporter chacun au moins un motif périodique présentant au moins une ondulation, au moins deux motifs périodiques étant différents. L'expression "motif périodique" désigne une partie du poil qui se reproduit sensiblement périodiquement, le long de ce dernier.

Le faisceau de poils peut comporter au moins deux poils de longueurs différentes, ou encore au moins deux poils de diamètres différents.

Les poils peuvent être en matière plastique, étant réalisés par exemple dans une matière thermoplastique, notamment thermoplastique élastomère. Au moins un poil peut être dans une fibre naturelle.

Les poils peuvent présenter une section transversale pleine ou creuse, circulaire ou non, les sections transversales étant constantes ou non le long des poils, passant par exemple alternativement par des sections de grand et de petit diamètres. Les poils peuvent éventuellement comporter un revêtement de flocage.

Les poils peuvent également comporter, sur toute leur longueur ou sur une partie seulement de celle-ci, une charge, par exemple d'un composé magnétique, d'un composé absorbeur d'humidité, d'un composé destiné à créer à la surface du poil une rugosité ou encore à favoriser le glissement. Cette charge peut être répartie de façon à créer un motif périodique.

Le faisceau de poils peut être fixé dans un logement ménagé à la première extrémité de la tige, les poils pouvant notamment être fixés par collage, agrafage, ou surmoulage dans ce logement. Ce dernier peut présenter une section transversale oblongue, allongée selon un axe de plus grande longueur.

Le logement peut présenter une section transversale diminuant en rapprochement de son fond, cette diminution pouvant s'effectuer selon la divergence souhaitée pour les poils. Le fond du logement peut comporter un renfoncement dans lequel les poils sont fixés et qui débouche dans une partie du logement s'évasant en direction de l'ouverture de celui-ci, cette partie évasée permettant aux poils de s'écarter les uns des autres pour concéder au faisceau une forme élargie.

En particulier, le logement peut être agencé de telle sorte que les poils s'étendent à l'extérieur du logement sur une distance, mesurée parallèlement à l'axe de plus grande longueur précité, supérieure à la dimension de la tige selon cet axe au niveau du logement.

L'organe d'application peut encore comporter une pointe floquée.

La tige et l'organe d'application peuvent être réalisés d'une seule pièce, notamment par injection-moulage, ou par bi-injection, ou encore par surmoulage.

La tige peut comporter à sa deuxième extrémité un organe de fixation sur l'organe de préhension, par exemple un embout destiné à être inséré à force et/ou encliqueté dans l'organe de préhension. L'embout peut comporter une jupe tubulaire avec une collerette à sa base.

La partie flexible peut s'étendre au moins en partie à l'intérieur de l'organe de préhension, notamment sensiblement entièrement à l'intérieur de l'organe de préhension.

La partie flexible peut être suffisamment souple pour permettre à la tige de toucher un bord de l'organe de préhension lorsque la tige est inclinée.

L'organe de préhension peut comporter des moyens de fixation sur un récipient, notamment un filetage.

L'invention a encore pour objet, indépendamment ou en combinaison avec ce qui précède, un applicateur de produit cosmétique comportant :
- une tige comportant une première extrémité et une deuxième extrémité situées à l'opposé l'une de l'autre,
- un organe d'application disposé à la première extrémité de la tige,
- un organe de préhension disposé à la deuxième extrémité de la tige,
la tige comportant à partir de sa première extrémité une moitié sensiblement non flexible, et à partir de sa deuxième extrémité une moitié ayant au moins une partie flexible ayant une mémoire de forme.

L'invention a encore pour objet, selon un autre de ses aspects, un applicateur de produit cosmétique comportant :
- un organe de préhension servant également de capuchon de fermeture d'un récipient,
- une tige fixée à une première extrémité sur l'organe de préhension,
- un organe d'application fixé à une deuxième extrémité de la tige, opposée à la première,
la tige comportant une partie flexible à mémoire de forme permettant d'incliner une partie distale de la tige relativement à l'organe de préhension, la tige pouvant toucher lorsqu'elle est inclinée, un bord de l'organe de préhension, la partie flexible étant située en majeure partie et de préférence entièrement à l'intérieur de l'organe de préhension.

L'invention a encore pour objet un dispositif de conditionnement et d'application d'un produit comportant un applicateur tel que défini plus haut et un récipient contenant le produit à appliquer.

Le produit peut être un produit à appliquer sur les ongles, notamment un vernis à ongles ou un produit de soin, ou encore un eye-liner ou une ombre à paupières, ou un produit pour les lèvres, cette liste n'étant pas limitative.

L'organe de préhension de l'applicateur peut constituer un capuchon de fermeture du récipient.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue schématique, en coupe axiale, d'un dispositif pour l'application d'un produit sur les ongles,
- la figure 2 représente de manière schématique, en coupe axiale partielle, la tige et l'organe d'application du dispositif de la figure 1,
- la figure 3 illustre de manière schématique, avec coupe axiale partielle, une utilisation de l'applicateur du dispositif de la figure 1,
- les figures 4 et 5 représentent de manière schématique, en coupe axiale partielle, deux variantes de réalisation de la tige,
- les figures 6 et 7 sont des vues selon des directions perpendiculaires d'une autre variante de réalisation de la tige,
- les figures 8 et 9 représentent de manière schématique, en coupe axiale partielle, deux autres variantes de réalisation de la tige,
- la figure 10 est une vue de côté selon la flèche X de la figure 9,
- la figure 11 est une coupe transversale selon XI-XI de la figure 9,
- la figure 12 représente de manière schématique une autre variante de réalisation de l'applicateur,
- la figure 13 est une section transversale schématique selon XIII-XIII, de la tige de la figure 12,
- la figure 14 est une section transversale schématique et partielle, selon XIV-XIV, de l'organe de préhension de la figure 12,
- la figure 15 représente une autre variante de réalisation,
- la figure 16 est une coupe transversale selon XVI-XVI de la figure 15,
- les figures 17 à 23 représentent en coupe transversale des exemples de section de la tige au niveau de l'organe d'application,
- les figures 24 à 30 représentent, de manière schématique, des exemples de section transversale de poils pouvant former l'organe d'application, et
- la figure 31 représente de manière schématique et partielle, en coupe longitudinale, une variante de réalisation de l'organe d'application.

On a représenté à la figure 1 un dispositif 1 de conditionnement et d'application comportant un récipient 2 contenant un produit P à appliquer, par exemple un vernis à ongles, et un applicateur 3 comprenant une tige 4 prolongée à une première extrémité 5 par un organe d'application 6 et engagée à une deuxième extrémité 8 dans un organe de préhension 9 qui constitue également, dans l'exemple considéré, un capuchon de fermeture du récipient 2.

La tige 4 de l'applicateur 3 a été représentée isolément à la figure 2.

Conformément à un aspect de l'invention, la tige 4 comporte une partie flexible 11, à mémoire de forme, qui relie une partie distale 12 s'étendant entre la première extrémité 5 et la partie flexible 11 et une partie proximale 13 s'étendant entre la deuxième extrémité 8 et la partie flexible 11.

La distance d₁ mesurée entre le milieu M de la partie flexible et la première extrémité 5 est supérieure à la distance d₂ mesurée entre ce même milieu M et la deuxième extrémité 8.

Le rapport d₁/d₂ est par exemple supérieur à 1,1, notamment d'au moins 1,2, voire 1,5, voire encore 2, par exemple.

La fixation de la tige 4 dans l'organe de préhension 9 peut s'effectuer de diverses manières.

Dans l'exemple de la figure 1, la partie proximale 13 comporte un embout comprenant une jupe cylindrique 15 munie à sa base d'une collerette 16, cette dernière s'encliquetant sur un relief correspondant de la surface intérieure de l'organe de préhension 9, comme on peut le voir notamment sur la figure 1. Cette collerette 16 peut également servir à obtenir une fermeture étanche du récipient 2.

La partie proximale 13 comporte également une portion tronconique 17 s'amincissant en direction de la partie flexible 11, dans l'exemple considéré.

Bien entendu, la tige 4 peut être fixée autrement encore sur l'organe de préhension 9, et notamment être réalisée d'un seul tenant avec celui-ci ou être fixée à celui-ci par collage, soudure ou à force, ou au moyen d'un élément de fixation rapporté sur l'organe de préhension et/ou sur la tige.

L'organe de préhension 9 peut être muni intérieurement d'un filetage 18 permettant le vissage sur un col fileté du récipient 2.

Dans l'exemple considéré, l'organe d'application 6 est constitué par un faisceau de poils reçus à une extrémité dans un logement 19 de la partie distale 12. Le faisceau de poils peut notamment être fixé au moyen d'une agrafe dans ce logement 19, ou par tout autre moyen approprié, notamment par collage ou soudure ou matriçage de la tige.

Dans l'exemple de la figure 2, la partie flexible 11 présente une section transversale circulaire, et elle est réalisée d'un seul tenant par moulage de matière plastique avec le reste de la tige 4.

Bien entendu, comme on le verra plus loin, la partie flexible 11 peut être réalisée avec une section transversale non symétrique de révolution, et être réalisée également, le cas échéant, dans un matériau différent de celui des parties proximale et distale.

La tige 4 peut être réalisée par exemple dans une matière thermoplastique telle qu'une polyoléfine, par exemple du polyéthylène ou du polypropylène, ou d'autres matières plastique telles que par exemple du POM, du PA, du PET ou du PBT.

Lors de l'utilisation, la partie flexible 11 peut se déformer de telle sorte que la partie distale 12 s'incline relativement à la partie proximale 13, comme illustré sur la figure 3. Cela peut permettre d'obtenir une application plus douce.

On peut remarquer à l'examen de la figure 3 que la partie distale 12 conserve une forme sensiblement rectiligne au cours de l'application, de même que la partie proximale 13.

L'angle α entre l'axe longitudinal X de la partie proximale 13 et l'axe longitudinal Y de la partie distale 12, au cours de l'utilisation, peut atteindre par exemple 30°, voire plus, par rapport à une position initiale dans laquelle l'angle α est sensiblement nul et les axes X et Y sensiblement confondus.

Lorsque l'utilisateur cesse d'appliquer l'organe d'application 6 sur la surface à traiter, la partie flexible 11 tend à ramener grâce à sa mémoire de forme la partie distale 12 sensiblement dans l'alignement de la partie proximale 13, les axes X et Y étant sensiblement confondus lorsque l'applicateur est revenu dans le récipient 2, dans l'exemple considéré.

Bien entendu, on ne sort pas du cadre de la présente invention lorsque l'une au moins de la partie proximale et de la partie distale s'étend selon un axe longitudinal non rectiligne ou que l'angle α est non nul lorsque l'applicateur est en place dans le récipient.

La partie flexible 11 ainsi que les parties proximale 13 et distale 12 peuvent être réalisées avec d'autres formes encore sans que l'on sorte du cadre de la présente invention.

A titre d'exemple, on a représenté à la figure 4 une tige 4 dans laquelle la partie flexible 11 présente une forme générale de diabolo.

La partie flexible 11 peut présenter une forme symétrique par rapport à un plan transversal passant par son milieu M, comme c'est le cas dans l'exemple de la figure 4, mais on ne sort pas du cadre de la présente invention lorsque cela n'est pas le cas, et notamment lorsque la partie flexible 11 ne présente aucune symétrie par rapport à tout plan perpendiculaire à l'axe longitudinal de la tige 4.

La longueur de la partie flexible 11 peut être plus ou moins grande. La tige 4 représentée à la figure 5 comporte ainsi une partie flexible 11 dont la longueur est supérieure à celle de l'exemple de la figure 4.

En outre, dans l'exemple de la figure 5, la partie flexible 11 a été réalisée dans un matériau autre que celui dans lequel les parties distale 12 et proximale 13 sont réalisées.

La partie flexible 11 est par exemple réalisée par bi-injection de matière avec les parties distale 12 et proximale 13.

La partie flexible 11 peut notamment être réalisée dans un matériau élastomère tandis que les parties distale 12 et proximale 13 sont réalisées dans une matière plastique relativement rigide, non élastomère.

La partie flexible 11 peut être réalisée avec une section transversale non symétrique de révolution autour de l'axe longitudinal de la tige, et notamment avec une section transversale aplatie comme illustré sur les figures 6 et 7.

Une telle section transversale confère à la tige une déformabilité plus grande dans un premier plan que dans un deuxième plan perpendiculaire au premier, ce premier plan étant confondu avec le plan de coupe de la figure 7 dans l'exemple considéré.

La tige 4 peut notamment présenter en section transversale dans un plan de coupe passant par le milieu M une forme sensiblement rectangulaire, la tige pouvant se déformer de manière préférentielle dans un plan perpendiculaire au grand côté du rectangle.

La partie distale 12 peut être réalisée avec, sur sa surface extérieure, au moins une gorge 20 se présentant par exemple sous la forme d'une rainure longitudinale s'étendant parallèlement à l'axe longitudinal Y de la partie distale 12, une telle gorge 20 pouvant servir par exemple à canaliser le produit, s'écoulant par gravité le long de la tige en direction de l'organe d'application 6 après retrait de l'applicateur du récipient, vers des zones prédéfinies de l'organe d'application 6.

Dans l'exemple de la figure 8, la partie flexible 11 présente une section transversale symétrique de révolution mais, comme cela a été vu précédemment, la partie flexible peut encore être réalisée avec une section transversale non symétrique de révolution, comme c'est le cas encore dans l'exemple des figures 9 et 10.

Sur la figure 9, on peut remarquer que la gorge 20 peut se prolonger sur la partie proximale 13.

Le logement 19 recevant le faisceau de poils peut présenter une forme non symétrique de révolution autour de l'axe Y de la partie distale 12, comme illustré sur la figure 11. La gorge 20 peut être agencée pour amener du produit sensiblement au milieu du grand côté du logement 19, comme illustré sur la figure 11.

On peut également voir sur cette figure que la tige 4 peut comporter deux gorges 20 à l'opposé l'une de l'autre.

Notamment dans le cas où la partie flexible 11 est réalisée avec une section transversale non symétrique de révolution, conférant ainsi à la tige 4 au moins une direction préférentielle de déformation, l'organe de préhension peut être réalisé avec une forme conduisant l'utilisateur à le saisir d'une manière prédéterminée, en liaison avec l'orientation de la section transversale de la partie flexible 11.

L'organe de préhension peut par exemple comporter sur deux côtés à l'opposé l'un de l'autre des renfoncements 26 ou des méplats servant à recevoir les doigts de l'utilisateur, comme illustré à la figure 12.

On peut remarquer à l'examen comparé des figures 13 et 14 que la partie flexible 11 et l'organe de préhension peuvent présenter des formes généralement aplaties selon un même plan R, la tige 4 se déformant de manière préférentielle selon un plan perpendiculaire à ce plan R.

La partie flexible 11 peut être réalisée avec au moins un ajour comme illustré aux figures 15 et 16. Dans cet exemple de réalisation, la partie flexible 11 comporte trois ponts de matière 28 reliant les parties distale 12 et proximale 13, parallèles les uns aux autres, et disposés selon un même plan Q coupant l'axe longitudinal de la tige 4, et constituant également un plan de symétrie pour cette dernière, dans l'exemple illustré.

Les ponts de matière 28 permettent à la tige 4 de fléchir plus facilement autour d'un axe géométrique parallèle au plan Q qu'autour d'un axe perpendiculaire à celui-ci.

Les ponts de matière 28 peuvent être réalisés dans la même matière que les parties distale 12 et proximale 13, ou dans une matière différente.

La partie distale 12 peut être réalisée avec différentes sections transversales au niveau du logement 19 destiné à recevoir le faisceau de poils 6.

On a représenté sur les figures 17 à 23 différents exemples de section transversale, parmi d'autres.

Celle-ci peut notamment être circulaire comme illustré à la figure 17, oblongue comme illustré à la figure 18, notamment ovale ou elliptique, polygonale comme illustré aux figures 19 et 20, notamment carrée ou rectangulaire, réniforme comme illustré à la figure 21, étoilée comme illustré à la figure 22, ou crénelée comme illustré à la figure 23.

Les poils du faisceau 6 peuvent être de natures très diverses et l'on peut notamment utiliser des poils présentant l'une des sections transversales illustrées aux figures 24 à 30, par exemple une section transversale pleine et de contour circulaire comme représenté sur la figure 24, une section transversale creuse, par exemple de contour circulaire, comme illustré sur la figure 25, une section transversale polygonale, par exemple carrée, comme illustré à la figure 26, triangulaire comme illustré à la figure 27, ou rectangulaire comme illustré à la figure 28, ou encore une section transversale oblongue, par exemple de contour elliptique comme illustré à la figure 29. Les poils peuvent encore comporter au moins une rainure capillaire, comme représenté à la figure 30.

Le faisceau 6 peut comporter un mélange de poils, comme indiqué plus haut.

Bien entendu, l'invention n'est pas limitée à un organe d'application constitué par un faisceau de poils, et l'organe d'application peut par exemple être constitué par une pointe floquée, comme illustré à la figure 31. Cette pointe floquée peut être par exemple destinée à l'application de produit sur la peau, les muqueuses ou les phanères.

L'organe d'application 6 peut encore être constitué par tout autre organe d'application conventionnel tel que par exemple une mousse, une brosse, un feutre, un applicateur à capillarité, éventuellement réalisé d'un seul tenant avec la partie distale 12 ou rapporté dans celle-ci, en fonction de la nature du produit et de la surface à traiter.

L'invention n'est pas limitée aux exemples de réalisation qui viennent d'être décrits et l'on peut notamment combiner entre elles des caractéristiques des différents modes de réalisation.

De préférence, la tige est réalisée avec une seule partie flexible. Néanmoins, la tige peut être réalisée, sans que l'on sorte du cadre de la présente invention, avec plus d'une partie flexible. La tige peut notamment comporter au moins deux parties flexibles situées à des hauteurs différentes et reliées entre elles par une partie sensiblement non flexible.

## Revendications

1. Applicateur de produit cosmétique comportant:
- une tige (4),
- un organe d'application (6) disposé à une première extrémité (5) de la tige,
- un organe de préhension (9) disposé à une deuxième extrémité (8) de la tige, cette deuxième extrémité étant située à l'opposé de la première, applicateur **caractérisé par le fait que** la tige comporte une partie flexible (11) à mémoire de forme et **par le fait que** la tige comporte une moitié inférieure sensiblement non flexible, s'étendant entre sa première extrémité (5) reliée à l'organe d'application (6) et le milieu de la tige (4).

2. Applicateur selon la revendication précédente, **caractérisé par le fait que** la tige comporte une partie distale (12) s'étendant à partir de la première extrémité (5) et une partie proximale (13) s'étendant à partir de la deuxième extrémité (8), la longueur de la partie proximale étant inférieure à la longueur de la partie distale, les parties distale et proximale étant reliées par la partie flexible (11).

3. Applicateur selon la revendication précédente, **caractérisé par le fait que** la longueur de la partie distale est supérieure à celle de la partie proximale d'un facteur 1, 5, mieux 1,7, voire au moins 2.

4. Applicateur selon l'une des revendications 2 ou 3, **caractérisé par le fait que** les parties distale et proximale sont chacune sensiblement rectilignes lors de l'application.

5. Applicateur selon l'une quelconque des revendications 2 à 4, **caractérisé par le fait que** la partie flexible est configurée de telle sorte que la partie distale de la tige puisse être inclinée de manière réversible lors de l'application de plus de 30°, mieux de plus de 45°, voire 60°, par rapport à une position initiale dans laquelle la partie distale et la partie proximale sont sensiblement alignées.

6. Applicateur selon l'une quelconque des revendications 2 à 5, **caractérisé par le fait que** la longueur de la partie flexible (11) est inférieure à celle de l'une au moins des parties distale (12) et proximale (13).

7. Applicateur selon l'une quelconque des revendications précédentes, **caractérisé par le fait que** la partie flexible (11) s'étend sur moins du tiers de la longueur totale de la tige, mieux moins du quart.

8. Applicateur selon l'une quelconque des revendications précédentes, **caractérisé par le fait que** la partie flexible (11) de la tige présente en section transversale une plus grande dimension comprise entre 0,2 et 1,5 mm, notamment entre 0,5 et 0,8 mm.

9. Applicateur selon l'une quelconque des revendications précédentes, **caractérisé par le fait que** la partie flexible (11) de la tige est symétrique de révolution.

10. Applicateur selon l'une quelconque des revendications 1 à 8, **caractérisé par le fait que** la partie flexible de la tige est non symétrique de révolution.

11. Applicateur selon la revendication précédente, **caractérisé par le fait que** la partie flexible (11) de la tige présente une section transversale de forme générale allongée.

12. Applicateur selon l'une quelconque des revendications précédentes, **caractérisé par le fait que** l'organe de préhension (9) a une forme non symétrique de révolution, favorisant la préhension de l'applicateur avec une orientation prédéfinie.

13. Applicateur selon les deux revendications précédentes, **caractérisé par le fait que** l'organe de préhension comporte au moins une zone de réception (26) d'un doigt, notamment un méplat ou une alvéole, qui s'étend sensiblement parallèlement à un axe de plus grande dimension d'une section transversale de la partie flexible.

14. Applicateur selon l'une quelconque des revendications précédentes, **caractérisé par le fait que** la partie flexible (11) comporte au moins un ajour, notamment au moins un ajour disposé entre deux ponts de matière (28) reliant les parties distale et proximale de la tige.

15. Applicateur selon l'une quelconque des revendications précédentes, **caractérisé par le fait qu'**une section transversale de la tige, notamment de sa partie distale, présente une forme choisie dans la liste suivante : circulaire, non circulaire, notamment oblongue, ovale, elliptique, polygonale, notamment carrée, rectangulaire, réniforme, crénelée, en forme d'étoile, avec une ou plusieurs gorges.

16. Applicateur selon l'une quelconque des revendications précédentes, **caractérisé par le fait que** la partie flexible et l'une au moins des parties distale et proximale sont réalisées dans des matériaux différents.

17. Applicateur selon l'une quelconque des revendications précédentes, **caractérisé par le fait que** l'une au moins des parties proximale, distale et flexible de la tige est réalisée dans un matériau thermoplastique, notamment l'un des matériaux choisi dans le groupe constitué par : PE, PP, POM, PA, PET, PBT.

18. Applicateur selon l'une quelconque des revendications précédentes, **caractérisé par le fait que** l'organe d'application comporte l'un au moins des éléments suivants : faisceau de poils, feutre, revêtement de flocage, mousse.

19. Applicateur selon l'une quelconque des revendications précédentes, **caractérisé par le fait que** l'organe d'application (6) comporte un faisceau de poils.

20. Applicateur selon l'une quelconque des revendications 1 à 18, **caractérisé par le fait que** l'organe d'application comporte une pointe floquée.

21. Applicateur selon l'une quelconque des revendications précédentes, **caractérisé par le fait que** la tige comporte à sa deuxième extrémité un organe de fixation sur l'organe de préhension.

22. Applicateur selon la revendication précédente, **caractérisé par le fait que** l'organe de fixation comporte un embout (15, 16) destiné à être inséré à force et/ou encliqueté dans l'organe de préhension.

23. Applicateur selon la revendication précédente, **caractérisé par le fait que** l'embout comporte une jupe tubulaire (15) avec une collerette (16) à sa base.

24. Applicateur selon l'une quelconque des revendications précédentes, **caractérisé par le fait que** l'organe de préhension comporte des moyens de fixation sur un récipient, notamment un filetage.

25. Applicateur selon l'une quelconque des revendications précédentes, **caractérisé par le fait que** la partie flexible s'étend au moins en partie à l'intérieur de l'organe de préhension.

26. Applicateur selon l'une quelconque des revendications précédentes, **caractérisé par le fait que** la partie flexible s'étend sensiblement entièrement à l'intérieur de l'organe de préhension.

27. Applicateur selon l'une quelconque des revendications précédentes, **caractérisé par le fait que** la tige flexible est suffisamment souple pour permettre à la tige de toucher un bord de l'organe de préhension lorsque la tige est inclinée.

28. Dispositif de conditionnement et d'application d'un produit, **caractérisé par le fait qu'**il comporte un applicateur (3) selon l'une quelconque des revendications précédentes et un récipient (2) contenant le produit à appliquer.

29. Dispositif selon la revendication précédente, **caractérisé par le fait que** le produit est un produit à appliquer sur les ongles, notamment un vernis à ongles ou un produit de soin pour les ongles.

30. Dispositif selon la revendication 28, **caractérisé par le fait que** le produit est un eye-liner, une ombre à paupières ou un produit pour les lèvres.

31. Dispositif selon la revendication précédente, **caractérisé par le fait que** l'organe de préhension (9) de l'applicateur (3) constitue un capuchon de fermeture du récipient.

## Claims

1. A cosmetic applicator comprising:
• a stem (4);
• an applicator member (6) disposed to a first end (5) of the stem; and
• a handle member (9) disposed at a second end (8) of the stem, said second end being situated opposite from the first end,
the applicator being **characterized by** the fact that the stem comprises a flexible portion (11) having shape memory, and by the fact that the stem comprises a bottom half that is substantially not flexible, said bottom half extending between the first end (5) connected to the applicator member (6) and the middle of the stem (4).

2. An applicator according to the preceding claim, **characterized by** the fact that the stem comprises a distal portion (12) extending from the first end (5), and a proximal portion (13) extending from the second end (8), the length of the proximal portion being shorter than the length of the distal portion, the distal and proximal portions being interconnected by the flexible portion (11).

3. An applicator according to the preceding claim, **characterized by** the fact that the length of the distal portion is longer than the length of the proximal portion by a factor of 1.5, better 1.7, or at least 2.

4. An applicator according to claims 2 or 3, **characterized by** the fact that each of the distal and proximal portions is substantially rectilinear during application.

5. An applicator according to any one of claims 2 to 4, **characterized by** the fact that the flexible portion is configured in such a manner that the distal portion of the stem can be reversibly tilted during application through an angle of more than 30°, better more than 45°, even 60°, relative to an initial position in which the distal portion and the proximal portion are substantially in alignment.

6. An applicator according to any one of claims 2 to 5, **characterized by** the fact that the flexible portion (11) has a length that is shorter than the length of at least one of the distal(12) and proximal (13) portions.

7. An applicator according to any one of the preceding claims , **characterized by** the fact that the flexible portion (11) extends over less than one-third of a total length of the stem, and better over less than one-fourth.

8. An applicator according to any one of the preceding claims, **characterized by** the fact that, in cross-section, the flexible portion (11) of the stem presents a largest dimension lying in the range 0.2 mm to 1.5 mm, in particular in the range 0.5 to 0.8 mm.

9. An applicator according to any one of the preceding claims, **characterized by** the fact that the flexible portion (11) of the stem is circularly symmetrical.

10. An applicator according to any one of claims 1 to 8, **characterized by** the fact that the flexible portion of the stem is not circularly symmetrical.

11. An applicator according to the preceding claim, **characterized by** the fact that the flexible portion (11) of the stem presents a cross-section that is generally elongate in shape.

12. An applicator according to any one of the preceding claims, **characterized by** the fact that the handle member (19) is not circularly symmetrical in shape, encouraging the applicator to be held with a predefined orientation.

13. An applicator according to any one of the two preceding claims, **characterized by** the fact that the handle member includes at least one finger-receiving zone (26), in particular a flat or an indentation, which extends substantially parallel to a major axis of a cross-section of the flexible portion.

14. An applicator according to any one of the preceding claims, **characterized by** the fact that the flexible portion (11) includes at least one opening, in particular at least one opening disposed between two bridges of material (28) interconnecting the distal and proximal portions of the stem.

15. An applicator according to any one of the preceding claims, **characterized by** the fact that a cross-section of the stem, in particular of its distal end, presents a shape selected from the following list: circular, non-circular, in particular oblong, oval, elliptical, polygonal, in particular square, rectangular, kidney-shaped, crenellated, star-shaped, with one or more grooves.

16. An applicator according to any one of the preceding claims, **characterized by** the fact that the flexible portion and at least one of the distal and proximal portions are made out of different materials.

17. An applicator according to any one of the preceding claims, **characterized by** the fact that at least one of the proximal, distal, and flexible portions of the stem is made out of a thermoplastic material, in particular one of the materials selected from the group constituted by: PE, PP, POM, PA, PET, PBT.

18. An applicator according to any one of the preceding claims, **characterized by** the fact that the applicator member comprises at least one of the following elements: a bundle of bristles, a felt, a coating of flocking, a foam.

19. An applicator according to any one of the preceding claims, **characterized by** the fact that the applicator member (16) comprises a bundle of bristles.

20. An applicator according to any one of claims 1 to 18, **characterized by** the fact that the applicator member comprises a flocked tip.

21. An applicator according to any one of the preceding claims, **characterized by** the fact that the stem comprises at its second end a member for fastening it to the handle member.

22. An applicator according to the preceding claim, **characterized by** the fact that the fastener member comprise an endpiece (15, 16) for inserting as a force-fit and/or for snap-fastening in the handle member.

23. An applicator according to the preceding claim, **characterized by** the fact that the endpiece comprises a tubular skirt (15) with a collar (16) at its base.

24. An applicator according to any one of the preceding claims, **characterized by** the fact that the handle member comprises means for fastening it on a receptacle, in particular a thread.

25. An applicator according to any one of the preceding claims, **characterized by** the fact that the flexible portion extends at least in part inside the handle member.

26. An applicator according to any one the preceding claims, **characterized by** the fact that the flexible portion extends substantially entirely inside the handle member.

27. An applicator according to any one of the preceding claims, **characterized by** the fact that the flexible stem is sufficiently flexible to enable the stem to come into contact with an edge of the handle member when the stem is inclined.

28. A device for packaging and applying a substance, **characterized by** the fact that the device comprises an applicator (13) according to any one of the preceding claims and a receptacle (2) for containing the substance for application.

29. A device according to the preceding claim, **characterized by** the fact that the substance is for application to the nails, in particular a nail varnish or a care product for the nails.

30. A device according to claim 28, **characterized by** the fact that the substance is an eyeliner, an eye shadow, or a substance for application to the lips.

31. A device according to the preceding claim, **characterized by** the fact that the handle member (9) of the applicator (8) constitutes a cap for closing the receptacle.

## Patentansprüche

1. Applikator für ein kosmetisches Produkt, umfassend:
- eine Stange (4),
- ein Auftragorgan (6), das an einem ersten Ende (5) der Stange angeordnet ist,
- ein Greiforgan (9), das an einem zweiten Ende (8) der Stange angeordnet ist, wobei dieses zweite Ende entgegengesetzt zu dem ersten gelegen ist,
Applikator, **dadurch gekennzeichnet, dass** die Stange einen flexiblen Teil (11) mit Formspeicherung umfasst, und dadurch, dass die Stange eine im Wesentlichen nicht flexible untere Hälfte umfasst, die sich zwischen ihrem mit dem Auftragorgan (6) verbundenen ersten Ende (5) und der Mitte der Stange (4) erstreckt.

2. Applikator nach dem vorhergehenden Anspruch, **dadurch gekennzeichnet, dass** die Stange einen distalen Teil (12), der sich von dem ersten Ende (5) aus erstreckt, und einen proximalen Teil (13) umfasst, der sich von dem zweiten Ende (8) aus erstreckt, wobei die Länge des proximalen Teils kleiner als die Länger des distalen Teils ist, wobei der distale Teil und der proximale Teil durch den flexiblen Teil (11) verbunden sind.

3. Applikator nach dem vorhergehenden Anspruch, **dadurch gekennzeichnet, dass** die Länge des distalen Teils um einen Faktor 1,5, besser 1,7 oder auch mindestens 2 größer als diejenige des proximalen Teils ist.

4. Applikator nach einem der Ansprüche 2 oder 3, **dadurch gekennzeichnet, dass** der distale Teil und der proximale Teil beim Auftrag jeweils im Wesentlichen geradlinig sind.

5. Applikator nach einem der Ansprüche 2 bis 4, **dadurch gekennzeichnet, dass** der flexible Teil so ausgebildet ist, dass der distale Teil der Stange beim Auftrag um mehr als 30°, besser mehr als 45° oder auch 60° bezüglich einer Anfangsstellung reversibel geneigt werden kann, in der der distale Teil und der proximale Teil im Wesentlichen in Flucht sind.

6. Applikator nach einem der Ansprüche 2 bis 5, **dadurch gekennzeichnet, dass** die Länge des flexiblen Teils (11) kleiner als diejenige mindestens eines des distalen Teils (12) und des proximalen Teils (13) ist.

7. Applikator nach einem der vorhergehenden Ansprüche, **dadurch gekennzeichnet, dass** der flexible Teil (11) sich über weniger als ein Drittel, besser über weniger als ein Viertel der Gesamtlänge der Stange erstreckt.

8. Applikator nach einem der vorhergehenden Ansprüche, **dadurch gekennzeichnet, dass** der flexible Teil (11) der Stange im Querschnitt eine größere Abmessung aufweist, die zwischen 0,2 und 1,5 mm, insbesondere zwischen 0,5 und 0,8 mm beträgt.

9. Applikator nach einem der vorhergehenden Ansprüche, **dadurch gekennzeichnet, dass** der flexible Teil (11) der Stange rotationssymmetrisch ist.

10. Applikator nach einem der Ansprüche 1 bis 8, **dadurch gekennzeichnet, dass** der flexible Teil der Stange nicht rotationssymmetrisch ist.

11. Applikator nach dem vorhergehenden Anspruch, **dadurch gekennzeichnet, dass** der flexible Teil (11) der Stange einen Querschnitt von langgestreckter allgemeiner Form aufweist.

12. Applikator nach einem der vorhergehenden Ansprüche, **dadurch gekennzeichnet, dass** das Greiforgan (9) eine nicht rotationssymmetrische Form besitzt, die das Ergreifen des Applikators mit einer vordefinierten Ausrichtung begünstigt.

13. Applikator nach den beiden vorhergehenden Ansprüchen, **dadurch gekennzeichnet, dass** das Greiforgan mindestens eine Zone (26) zur Aufnahme eines Fingers umfasst, insbesondere eine Abflachung oder Vertiefung, die sich im Wesentlichen parallel zu einer Achse größerer Abmessung eines Querschnitts des flexiblen Teils erstreckt.

14. Applikator nach einem der vorhergehenden Ansprüche, **dadurch gekennzeichnet, dass** der flexible Teil (11) mindestens einen Durchbruch umfasst, und zwar insbesondere mindestens einen Durchbruch, der zwischen zwei Materialbrücken (28) angeordnet ist, die den distalen Teil und den proximalen Teil verbinden.

15. Applikator nach einem der vorhergehenden Ansprüche, **dadurch gekennzeichnet, dass** ein Querschnitt der Stange, insbesondere ihres distalen Teils, eine Form aufweist, die aus der folgenden Liste ausgewählt ist: kreisförmig, nicht kreisförmig, insbesondere länglich, oval, elliptisch, polygonal, insbesondere quadratisch, rechteckig, nierenförmig, gezahnt, sternförmig, mit einer oder mehreren Nuten.

16. Applikator nach einem der vorhergehenden Ansprüche, **dadurch gekennzeichnet, dass** der flexible Teil und mindestens einer des distalen Teils und des proximalen Teils aus verschiedenen Werkstoffen hergestellt sind.

17. Applikator nach einem der vorhergehenden Ansprüche, **dadurch gekennzeichnet, dass** mindestens einer des proximalen Teils, des distalen Teils und des flexiblen Teils der Stange aus einem thermoplastischen Material hergestellt ist, insbesondere aus einem der Materialien, die aus der Gruppe ausgewählt sind, bestehend aus: PE, PP, POM, PA, PET, PBT.

18. Applikator nach einem der vorhergehenden Ansprüche, **dadurch gekennzeichnet, dass** das Auftragorgan mindestens eines der folgenden Elemente umfasst: Haarbüschel, Filz, Beflockungsbeschichtung, Schaum.

19. Applikator nach einem der vorhergehenden Ansprüche, **dadurch gekennzeichnet, dass** das Auftragorgan (6) ein Haarbüschel umfasst.

20. Applikator nach einem der Ansprüche 1 bis 18, **dadurch gekennzeichnet, dass** das Auftragorgan eine beflockte Spitze umfasst.

21. Applikator nach einem der vorhergehenden Ansprüche, **dadurch gekennzeichnet, dass** die Stange an ihrem zweiten Ende ein Organ zur Befestigung an dem Greiforgan umfasst.

22. Applikator nach dem vorhergehenden Anspruch, **dadurch gekennzeichnet, dass** das Befestigungsorgan einen Ansatz (15, 16) umfasst, der dazu bestimmt ist, in das Greiforgan eingepresst und/oder eingeklinkt zu werden.

23. Applikator nach dem vorhergehenden Anspruch, **dadurch gekennzeichnet, dass** der Ansatz einen rohrförmigen Mantel (15) mit einem Kragen (16) an seiner Basis umfasst.

24. Applikator nah einem der vorhergehenden Ansprüche, **dadurch gekennzeichnet, dass** das Greiforgan Mittel zur Befestigung an einem Behälter, insbesondere ein Gewinde, umfasst.

25. Applikator nach einem der vorhergehenden Ansprüche, **dadurch gekennzeichnet, dass** der flexible Teil sich mindestens zum Teil im Inneren des Greiforgans erstreckt.

26. Applikator nach einem der vorhergehenden Ansprüche, **dadurch gekennzeichnet, dass** der flexible Teil sich im Wesentlichen vollständig im Inneren des Greiforgans erstreckt.

27. Applikator nach einem der vorhergehenden Ansprüche, **dadurch gekennzeichnet, dass** die flexible Stange ausreichend biegsam ist, um der Stange zu gestatten, einen Rand des Greiforgans zu berühren, wenn die Stange geneigt ist.

28. Vorrichtung zum Aufbewahren und Auftragen eines Produkts, **dadurch gekennzeichnet, dass** sie einen Applikator (3) nach einem der vorhergehenden Ansprüche und einen das aufzutragende Produkt enthaltenden Behälter (2) umfasst.

29. Vorrichtung nach dem vorhergehenden Anspruch, **dadurch gekennzeichnet, dass** das Produkt ein auf die Nägel aufzutragendes Produkt, insbesondere ein Nagellack oder ein Produkt zur Pflege der Nägel, ist.

30. Vorrichtung nach Anspruch 28, **dadurch gekennzeichnet, dass** das Produkt ein Eyeliner, ein Lidschatten oder ein Produkt für die Lippen ist.

31. Vorrichtung nach dem vorhergehenden Anspruch, **dadurch gekennzeichnet, dass** das Greiforgan (9) des Applikators (3) eine Kappe zum Verschließen des Behälters bildet.
